# EUROPÄISCHE PATENTSCHRIFT

(11) **EP 0 922 159 B1**
(45) Veröffentlichungstag und Bekanntmachung des Hinweises auf die Patenterteilung: **14.07.2004**
(21) Anmeldenummer: 98914798.8
(22) Anmeldetag: 21.02.1998
(51) Int. Cl.: F02M 55/02, F02M 59/46

(54) **KRAFTSTOFFZULEITUNGSEINRICHTUNG**
FUEL SUPPLY DEVICE
DISPOSITIF D'AMENEE DE CARBURANT

(30) Priorität: 28.06.1997 DE 19727543
(43) Veröffentlichungstag der Anmeldung: 16.06.1999
(73) Patentinhaber: ROBERT BOSCH GMBH, 70442 Stuttgart (DE)
(72) Erfinder: HOFMANN, Karl, D-71686 Remseck (DE)
(86) Internationale Anmeldenummer: PCT/DE1998/000523
(87) Internationale Veröffentlichungsnummer: WO 1999/000594

(56) Entgegenhaltungen:
- EP-A- 0 569 727
- FR-A- 1 481 155
- GB-A- 460 763
- US-A- 4 099 894
- US-A- 4 709 680

## Beschreibung

### Stand der Technik

Die Erfindung betrifft eine Kraftstoffzuleitungseinrichtung für eine in dem Zylinderkopf einer Brennkraftmaschine eingesetzte Kraftstoffeinspritzdüse mit einem einen Durchgang im Zylinderkopf durchsetzenden Rohrstutzen, der zulaufseitig mit dem Anschlußstück eines Zulaufrohrs dicht verbunden ist und der auslaufseitig mit einer Dichtfläche axial gegen eine konische Sitzfläche am Düsenhalter der Kraftstoffeinspritzdüse mittels einer in den Durchgang im Zylinderkopf eingeschraubten Überwurfschraube gepreßt ist.

Eine derartige Kraftstoffzuleitungseinrichtung geht beispielsweise aus der EP 0 569 727 A1 hervor. Besonders vorteilhaft bei einer derartigen Kraftstoffzuleitungseinrichtung ist, daß sie eine einfache Montage ermöglicht, wobei ein geringer Versatz des Düsenhalters der Einspritzdüse im Zylinderkopf ausgeglichen werden kann.

Es kann jedoch bei derartigen Kraftstoffzuleitungseinrichtungen vorkommen, daß der Leitungsdruck nach einem Einspritzvorgang so schnell abgebaut wird, daß sich bei noch geöffneter Düsennadel in der Kraftstoffeinspritzdüse ein Druck einstellt, der unter dem Brennraumdruck liegt. Die Folge hiervon ist ein Ausstoß oder ein "Rückblasen" der Brenngase in die Kraftstoffeinspritzdüse hinein. Durch dieses Rückblasen der Brenngase wird Koks in den Düsenraum der Kraftstoffeinspritzdüse hineingetragen, was sich auf die Lebensdauer der Kraftstoffeinspritzdüse negativ auswirkt.

Der Erfindung liegt daher die Aufgabe zugrunde, eine Kraftstoffzuleitungseinrichtung der gattungsgemäßen Art derart weiterzubilden, daß ein Rückblasen der Brennraumgase in den Düsenraum verhindert wird.

### Vorteile der Erfindung

Diese Aufgabe wird bei einer Kraftstoffzuleitungseinrichtung der eingangs beschriebenen Art erfindungsgemäß dadurch gelöst, daß der konischen Sitzfläche nachgeschaltet in dem Zulaufkanal der Einspritzdüse ein Rückschlagventil angeordnet ist, welches eine Kraftstoffzufuhr ausschließlich in Richtung des Brennraums der Brennkraftmaschine gestattet.

Durch dieses der konischen Sitzfläche nachgeschaltete in dem Zulaufkanal angeordnete Rückschlagventil wird auf besonders vorteilhafte, da einfach zu realisierende Weise ein Rückblasen der Brenngase in den Düsenraum vermieden. Sobald nämlich ein vom Brennraum in den Düsenraum gerichteter Druck an dem Rückschlagventil anliegt, schließt dieses und verhindert somit einen Eintritt der Brenngase in den Düsenraum.

Die Erfindung sieht vor, daß das Rückschlagventil eine in einer Öffnung angeordnete Dichthülse umfaßt, an deren einem Ende die konische Dichtfläche angeordnet ist, und an deren anderem Ende ein Dichtelement in Form einer Drosselplatte mit durchgängigen Öffnungen vorgesehen ist, welches die Dichthülse bei einer Beaufschlagung mit einem in Richtung des Brennraums der Brennkraftmaschine gerichteten Druck öffnet und sie bei einem in umgekehrter Richtung gerichteten Druck dicht verschließt. Eine derartige Dichthülse kann auf einfache Weise hergestellt und montiert werden. Vorteilhaft hierbei ist auch, daß an der Dichthülse selbst die konische Dichtfläche angeordnet ist, so daß nicht nur eine unproblematische Ankopplung des Zulaufrohrs direkt an die Dichthülse möglich ist, sondern diese hierdurch auch befestigt wird.

Hinsichtlich des Dichtelements sind ebenfalls die unterschiedlichsten Ausführungsformen denkbar. Eine vorteilhafte Ausführungsform sieht vor, daß das Dichtelement eine in einer Öffnung hinter der Dichthülse zwischen dieser und einer am Düsenhalter ausgebildeten Auflagefläche angeordnete teildurchgängige Drosselplatte ist, welche bei Beaufschlagung mit einem zum Brennraum gerichteten Druck von der Dichthülse weg hin zur Auflagefläche gepreßt wird und die Dichthülse dadurch öffnet, und welche bei Beaufschlagung mit einem vom Brennraum weg gerichteten Druck von der Auflagefläche weg an eine plane Fläche an der Unterseite der Dichthülse gedrückt wird und diese dadurch verschließt. Eine derartige Drosselplatte ist insbesondere auf einfache Weise herzustellen und zu montieren.

Die Auflagefläche an dem Düsenhalter kann auf die unterschiedlichste Art und Weise ausgebildet sein.

Eine Ausführungsform sieht vor, daß die Auflagefläche eine ringförmig umlaufende Schulter in dem Düsenhalter ist.

Bei einer anderen sehr vorteilhaften Ausführungsform ist vorgesehen, daß die Auflagefläche kegelförmig ausgebildet ist. Die kegelförmige Ausbildung der Auflagefläche und damit auch des der Auflagefläche zugewandten Bereichs der Drosselplatte hat insbesondere den großen Vorteil, daß die Auflagefläche bei Beaufschlagung mit sehr hohen Drücken, die bei einer Brennkraftmaschine auftreten können und in der Größenordnung von etwa 1800 bar liegen, praktisch nicht beschädigt wird, da kein abrupter Übergang, der möglichst vermieden werden sollte, entsteht.

Um einerseits eine gute Abdichtung der Dichthülse durch die Drosselplatte sicherzustellen und um andererseits dem in dem Brennraum durch die Kraftstoffeinspritzdüse strömenden Kraftstoff ein möglichst geringes Hindernis entgegenzusetzen, ist bei einer vorteilhaften Ausführungsform vorgesehen, daß die Drosselplatte eine zentralangeordnete Dichtfläche aufweist, deren Durchmesser größer ist als derjenige der brennraumseitigen Öffnung der Dichthülse und daß sie außerhalb der Dichtfläche durchgängige Öffnungen aufweist, deren Gesamtquerschnitt größer oder gleich dem des Zulaufrohrs ist.

Um sicherzustellen, daß die Drosselplatte bei Beaufschlagung mit einem sehr hohen Druck nicht zerstört wird und um andererseits eine einfache Herstellung der Drosselplatte und insbesondere der Auflagefläche zu ermöglichen, ist bei einer vorteilhaften Ausführungsform vorgesehen, daß hinter der Drosselplatte eine geschlitzte, mit einer Quernut versehene Hülse in einer Öffnung angeordnet ist, deren Durchmesser kleiner ist als derjenige der Dichthülse.

Diese geschlitzte Hülse wirkt gewissermaßen als federnde Auflagefläche für die Drosselplatte, so daß ein hartes Aufschlagen der Drosselplatte auf diese Auflagefläche vermieden und hierdurch die Lebensdauer der Drosselplatte, die als einfaches plattenförmiges Teil ausführbar ist, erhöht wird. Darüber hinaus kann durch die Dichthülse auch die Ausbildung einer Auflagefläche in der Kraftstoffzufuhrleitung entfallen, wodurch auch deren Herstellung vereinfacht wird.

Bei einer anderen sehr vorteilhaften Ausführungsform ist vorgesehen, daß hinter der Drosselplatte eine Anschlagbuchse in den Zulaufkanal eingepreßt ist, welche eine zentrale Öffnung aufweist, die zumindest teilweise mit der oder den Öffnungen in der Drosselplatte überlappt und deren Außendurchmesser größer oder gleich dem der Drosselplatte ist.

Diese Anschlagbuchse ist einfach herstellbar, da lediglich eine zentrale Öffnung, die beispielsweise eine Bohrung sein kann, hergestellt werden muß. Weil ihr Außendurchmesser größer oder gleich dem der Drosselplatte ist, bildet sie darüber hinaus einen sehr guten Sitz für die Drosselplatte im geöffneten Zustand des Rückschlagventils. Durch Einpressen in den Zulaufkanal wird sichergestellt, daß ein Aufschlagen der Drosselplatte auf die Anschlagbuchse keine Verschiebung oder Beschädigung oder anderweitige Beeinträchtigung der Anschlagbuchse sowie der Kraftstoffzufuhrleitung hervorruft.

### Zeichnung

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: schematisch jeweils in Halbschnittdarstellung eine erste und eine zweite Ausführungsform eines Rückschlagventils einer erfindungsgemäßen Kraftstoffzuleitungseinrichtung;
- Fig. 2: schematisch jeweils in Halbschnittdarstellung eine dritte und eine vierte Ausführungsform einer erfindungsgemäßen Kraftstoffzuleitungseinrichtung eines Rückschlagventils;
- Fig. 3: eine Draufsicht auf eine Drosselplatte, die bei der in Fig. 2 dargestellten dritten Ausführungsform eines Rückschlagventils zum Einsatz kommt;
- Fig. 4: eine Draufsicht auf eine Drosselplatte, die bei der in Fig. 2 dargestellten vierten Ausführungsform eines Rückschlagventils zur Anwendung kommt;
- Fig. 5: eine Schnittdarstellung einer fünften Ausführungsform eines Rückschlagventils einer erfindungsgemäßen Kraftstoffzuleitungseinrichtung;
- Fig. 6: eine Schnittdarstellung einer Ausführungsform eines Rückschlagventils einer nicht erfindungsgemäßen Kraftstoffzuleitungseinrichtung;
- Fig. 7: eine Draufsicht entlang der in Fig. 6 mit VII bezeichneten Richtung des Rückschlagventils;
- Fig. 8: eine entlang der Linie VIII-VIII in Fig. 6 geschnittene Darstellung des Rückschlagventils.

### Beschreibung der Ausführungsbeispiele

Eine Kraftstoffzuleitungseinrichtung für eine im Zylinderkopf einer Brennkraftmaschine eingesetzte Kraftstoffeinspritzdüse (nicht dargestellt) weist einen einen Durchgang im Zylinderkopf durchsetzenden Rohrstutzen, der zulaufseitig mit dem Anschlußstück eines Zulaufrohrs dicht verbunden ist und der auslaufseitig mit einer Dichtfläche axial gegen eine an einem Düsenhalter 10 angeordnete konische Sitzfläche 12 der Kraftstoffeinspritzdüse mittels einer in den Durchgang im Zylinderkopf eingeschraubten Überwurfschraube gepreßt ist (nicht dargestellt). Der konischen Sitzfläche 12 nachgeschaltet in einem Zulaufkanal 14 der Einspritzdüse ist ein Rückschlagventil angeordnet, welches eine Kraftstoffzufuhr ausschließlich in Richtung des Brennraums der Brennkraftmaschine gestattet.

Dieses Rückschlagventil umfaßt, wie es in Fig. 1 und 2 dargestellt ist, eine Dichthülse 20, an deren einem Ende konische Dichtflächen 21, 25 angeordnet sind, deren eine an der Sitzfläche des Düsenhalters zur Anlage kommen, und an deren anderer die Dichtfläche des Rohrstutzens zur Anlage kommt. Durch die Ausbildung dieser konischen Dichtflächen 21, 25 ist die Dichthülse 20 zusammen mit dem Rohrstutzen in dem Zylinderkopf dadurch befestigbar, daß die Sitzfläche des Rohrstutzens die beiden konischen Dichtflächen 21, 25 der Dichthülse gegen die Sitzfläche 12 des Düsenhalters 10 preßt.

An dem anderen Ende der Dichthülse 20 ist ein Dichtelement in Form einer Drosselplatte 30 vorgesehen, die in einer Öffnung 40 hinter der Dichthülse 20 axial zwischen dieser und einer in dem Zulaufkanal 14 ausgebildeten Auflagefläche 41 verschieblich ist. Die Drosselplatte 30 weist eine zentral angeordnete Dichtfläche 31 auf, deren Durchmesser größer ist als derjenige der brennraumseitigen Öffnung 22 der Dichthülse 20. Außerhalb dieser Dichtfläche 31 sind in der Drosselplatte durchgängige Öffnungen 33 angeordnet, die ein Einströmen des in Richtung des Brennraums strömenden Kraftstoffs in den Zulaufkanal 14 ermöglichen. Die Öffnungen 33 weisen dabei einen Durchmesser auf, dessen Gesamtquerschnitt größer oder gleich dem des Zulaufkanals 14 ist, so daß ein ungehinderter Kraftstoffstrom in den Brennraum ermöglicht wird.

Die Funktion der Drosselplatte 30 ist nun folgende: Solange die Drosselplatte mit einem in Richtung des Brennraums, d.h. in Richtung des Zulaufkanals 14 gerichteten Druck beaufschlagt wird, wird die Drosselplatte 30 von der Unterseite der Dichthülse 20 weg zur Auflagefläche 41 hin gedrückt, so daß die Dichthülse 20 geöffnet ist und der Kraftstoff in den Zulaufkanal 14 einströmen kann.

Bei einem in umgekehrter Richtung gerichteten Druck, d.h. bei einem Druck vom Brennraum weg und hin zur Dichthülse 20 gerichteten Druck wird die Drosselplatte 30 gegen eine an der Unterseite der Dichthülse 20 angeordnete plane Fläche 23 gedrückt und verschließt diese dicht, da die Dichtfläche 31 einen Durchmesser aufweist, der größer als derjenige der brennraumseitigen Öffnung 22 der Dichthülse 20 ist.

Das in Fig. 1 auf der rechten Hälfte dargestellte zweite Ausführungsbeispiel unterscheidet sich von dem oben erläuterten ersten nur dadurch, daß die Auflagefläche 41 und damit auch der Bereich der Drosselplatte 30, der an ihr zur Auflage kommt, kegelstumpfförmig ausgebildet sind. Diese Ausführungsform ist insbesondere zur Beaufschlagung mit sehr hohen Drücken, die bei Dieselbrennkraftmaschinen beispielsweise in der Größenordnung von etwa 1800 bar liegen, geeignet, da in diesem Fall wegen der hohen Materialbelastung abrupte, insbesondere scharfkantige Übergänge möglichst vermieden werden sollten.

Die in Fig. 2 auf der linken Bildhäfte dargestellte Ausführungsform unterscheidet sich von den in Fig. 1 dargestellten dadurch, daß hinter der Drosselplatte 30 eine geschlitzte, mit Quernuten 51 versehene Hülse 50 in einer Öffnung 53 angeordnet ist, deren Durchmesser kleiner ist als derjenige der Drosselplatte 30.

Durch die geschlitzte Hülse 50 wird zum einen eine federnde, leicht herzustellende Auflagefläche der Drosselplatte 30 realisiert, die durch die Oberseite der Hülse gebildet wird. Zum anderen kann die Drosselplatte 30 auf einfache Weise als plattenförmiges Teil hergestellt werden, so können beispielsweise konische Flanken, wie es bei der in Fig. 1 auf der rechten Bildhälfte dargestellten Ausführungsform der Fall ist, entfallen.

Eine Draufsicht auf die in Fig. 2 auf der linken Bildhälfte dargestellten Drosselplatte ist in Fig. 3 dargestellt. Wie aus Fig. 3 ersichtlich ist, strömt der Kraftstoff durch die Öffnung 33 durch und gelangt über die in der geschlitzten Hülse 50 angeordneten Quernuten 51 in den Zulaufkanal 14.

Bei der in Fig. 2 und Fig. 4 dargestellten wiederum anderen Ausführungsform eines Rückschlagventils einer Kraftstoffzuleitungseinrichtung weist die Drosselplatte 30 konische Flanken auf, die wie bei der in Fig. 1 auf der rechten Bildhälfte dargestellten Ausführungsform an konischen Auflageflächen 41 des Düsenhalters anliegen. Im Unterschied zu der in Fig. 1 auf der rechten Bildhälfte dargestellten Ausführungsform sind die Öffnungen 33 jedoch wenigstens teilweise konisch ausgebildet und verlaufen teilweise parallel zu der in dem Düsenhalter ausgebildeten Auflagefläche 41.

Die in Fig. 5 dargestellte Ausführungsform eines Rückschlagventils einer Kraftstoffzuleitungseinrichtung weist ebenfalls eine Drosselplatte oder Drosselscheibe 30 auf, in welcher drei im gleichen Winkel zueinander versetzt angeordnete Öffnungen 33 vorgesehen sind.

Stromabwärts hinter dieser Drosselplatte 30 ist eine Anschlagbuchse 60 in den Zulaufkanal 14 eingepreßt.

In der Anschlagbuchse 60 ist eine Öffnung 61 vorgesehen, die auf ihrer der Drosselplatte 30 zugewandten Seite konisch verläuft und teilweise mit den in der Drosselplatte 30 vorgesehenen-Öffnungen 33 überlappt, so daß auf diese weise beim Aufliegen der Drosselplatte 30 auf der Anschlagbuchse 60 ein Durchgang für den einströmenden Kraftstoff existiert.

Die in den Zulaufkanal 14 eingepreßte Anschlagbuchse weist einen Durchmesser auf, der größer ist als der Außendurchmesser der Drosselplatte 30.

Die in Fig. 1 bis 5 dargestellten Drosselplatten 30 können auf besonders einfache Weise aus Stahl oder Keramik beispielsweise durch Kaltschlagen, Prägen oder Sintern hergestellt werden. Bei Ausführung der Drosselplatten als Keramikteile ist insbesondere die geringe Masse äußerst vorteilhaft hinsichtlich eines schnellen Ansprechens des Rückschlagventils einerseits wie auch ganz allgemein hinsichtlich einer Gewichtsminimierung andererseits.

Bei der in Fig. 6, 7 und 8 dargestellten und zum beanspruchten Gegenstand nicht gehörende Ausführungsform wird das Rückschlagventil durch einen teilgeschlitzten Bolzen 70 mit einem Haltebund 71 gebildet, der in einer zu ihm komplementär ausgebildeten Öffnung 19 der Kraftstoffzufuhrleitung in dem Düsenkörper 10 angeordnet ist. Auf seiner dem Brennraum zugewandten Seite weist der Bolzen 70 Federarme 72 auf, die bei Beaufschlagung mit einem Druck in Richtung des Brennraums zur Achse 79 des Bolzens 70 hin gedrückt und dadurch einen ringförmigen Durchlaß in der Öffnung 19 freigeben. Hierbei wirkt sich die stromlinienförmige Gestalt der Federarme 72 an ihrem dem Zulaufkanal 14 zugewandten Ende besonders vorteilhaft aus. Bei Druckabbau werden sie aufgrund ihrer Federwirkung von-der Achse 79 weg nach auswärts in Richtung der Öffnung 19 gedrückt und verschließen diese.

Wie aus Fig. 6 und insbesondere aus Fig. 7 hervorgeht, strömt der Kraftstoff dabei durch neben den Federarmen 72 angeordnete Öffnungen 73.

Der Bolzen 70 weist auf seiner dem Brennraum der Brennkraftmaschine zugewandten Seite eine zwischen den Federarmen 72 zentral angeordnete Sacköffnung 75 auf, in welche zurückströmender Kraftstoff einströmt und umgelenkt wird, wodurch in diesem Fall eine zusätzliche Kraft auf die Federarme 72 nach auswärts ausgeübt wird.

Hierdurch wird bei einem sehr großen, vom Brennraum weg gerichteten Druck die Dichtwirkung der Federarme 72 des Bolzens verstärkt.

## Patentansprüche

1. Kraftstoffeinspritzdüse, die in den Zylinderkopf einer Brennkraftmaschine einsetzbar ist und einen Düsenhalter und einen Rohrstutzen umfaßt, wobei am Düsenhalter eine konische Sitzfläche (12) ausgebildet ist, gegen die der Rohrstutzen mittels einer überwurfschraube anpreßbar ist, wobei der Rohrstutzen zulaufseitig mit dem Anschlußstück eines Zulaufrohrs dicht verbindbar ist und auslaufseitig eine Sitzfläche aufweist, und mit einem im Zulaufkanal (14) der Kraftstoffeinspritzdüse angeordneten Rückschlagventil, welches der konischen Sitzfläche (12) nachgeschaltet ist und welches eine Kraftstoffzufuhr ausschließlich in Richtung des Brennraums der Brennkraftmaschine gestattet, **dadurch gekennzeichnet, daß** das Rückschlagventil eine in einer Öffnung angeordnete Dichthülse (20) umfaßt, an deren einem Ende konische Dichtflächen (21, 25) angeordnet sind und an deren anderem Ende ein Dichtelement in Form einer Drosselplatte (30) mit durchgängigen Öffnungen (33) vorgesehen ist, welches bei einer Beaufschlagung mit einem in Richtung des Brennraums der Brennkraftmaschine gerichteten Druck die Dichthülse (20) öffnet und bei einem in umgekehrter Richtung gerichteten Druck die Dichthülse (20) dicht verschließt.

2. Kraftstoffeinspritzdüse nach Anspruch 1, **dadurch gekennzeichnet, daß** die Drosselplatte (30) in einer Öffnung hinter der Dichthülse (20) axial zwischen dieser und einer Auflagefläche (41) angeordnet ist, wobei die Drosselplatte (30) bei Beaufschlagung mit einem zum Brennraum hin gerichteten Druck von der Dichthülse (20) zur Auflagefläche (41) hin gedrückt wird und die Dichthülse dadurch öffnet, und bei Beaufschlagung mit einem vom Brennraum weg gerichteten Druck von der Auflagefläche (41) weg an eine plane Fläche (23) an der Unterseite der Dichthülse (20) gedrückt wird und diese dadurch verschließt.

3. Kraftstoffeinspritzdüse nach Anspruch 2, **dadurch gekennzeichnet, daß** die Auflagefläche (41) eine ringförmig umlaufende Schulter in dem Düsenhalter (10) ist.

4. Krafstoffeinspritzdüse nach Anspruch 2, **dadurch gekennzeichnet, daß** die Auflagefläche (41) kegelstumpfförmig ausgebildet ist.

5. Kraftstoffeinspritzdüse nach Anspruch 2, **dadurch gekennzeichnet, daß** die Drosselplatte (30) eine zentral angeordnete Dichtfläche (31) aufweist, deren Durchmesser größer ist als derjenige der brennraumseitigen Öffnung (22) der Dichthülse (20) und daß sie außerhalb der Dichtfläche durchgängige Öffnungen (33). aufweist, deren Gesamtquerschnitt größer oder gleich dem des Zulaufkanals (14) ist.

6. Kraftstoffeinspritzdüze nach einem der Ansprüche 2 bis 5, **dadurch gekennzeichnet, daß** stromabwärts hinter der Drosselplatte (30) eine geschlitzte, mit Quernuten (51) versehene Hülse (50) in einer Öffnung (53) angeordnet ist, deren Durchmesser kleiner ist als derjenige der Drosselplatte (30).

7. Kraftstoffeinspritzdüse nach einem der Ansprüche 2 bis 5, **dadurch gekennzeichnet, daß** stromabwärts hinter der Drosselplatte (30) eine Anschlagbuchse (60) in den Zulaufkanal (14) eingepreßt ist, welche eine zentrale Öffnung (61) aufweist, die zumindest teilweise mit der/den Öffnungen in der Drosselplatte (30) angeordneten Öffnungen (33) überlappt.

8. Kraftstoffeinspritzdüse nach einem der Ansprüche 2 bis 7, **dadurch gekennzeichnet, daß** die Drosselplatte (30) ein Formteil aus Stahl oder Keramik ist.

## Claims

1. Fuel injection nozzle which can be inserted into the cylinder head of an internal combustion engine and comprises a nozzle holder and a tubular connection piece, a conical seat face (12) being formed on the nozzle holder, against which seat face (12) it is possible to press the tubular connection piece by means of a union nut, it also being possible to connect the tubular connection piece on the inlet side to the connection piece of an inlet tube in a sealing manner and the said tubular connection piece having a seat face on the outlet side, and having a non-return valve which is arranged in the inlet channel (14) of the fuel injection nozzle, is connected downstream of the conical seat face (12) and permits fuel to be fed exclusively in the direction of the combustion chamber of the internal combustion engine, **characterized in that** the non-return valve has a sealing sleeve (20) which is arranged in an opening and at whose one end conical sealing surfaces (21, 25) are arranged and at whose other end a sealing element in the form of a restrictor plate (30) with through-openings (33) is provided, which sealing element opens the sealing sleeve (20) when acted on by a pressure directed in the direction of the combustion chamber of the internal combustion engine and closes the sealing sleeve (20) in a sealing manner in the case of a pressure directed in the opposite direction.

2. Fuel injection nozzle according to Claim 1, **characterized in that** the restrictor plate (30) is arranged in an opening behind the sealing sleeve (20) axially between the said sealing sleeve (20) and a bearing face (41), the restrictor plate (30) being pressed from the sealing sleeve (20) towards the bearing face (41) when acted on by a pressure directed towards the combustion chamber and opening the sealing sleeve as a result, and the said restrictor plate (30) being pressed away from the bearing face (41) against a flat surface (23) on the underside of the sealing sleeve (20) when acted on by a pressure directed away from the combustion chamber and closing the said sealing sleeve (20) as a result.

3. Fuel injection nozzle according to Claim 2, **characterized in that** the bearing face (41) is an annularly peripheral shoulder in the nozzle holder (10).

4. Fuel injection nozzle according to Claim 2, **characterized in that** the bearing face (41) is of frustoconical design.

5. Fuel injection nozzle according to Claim 2, **characterized in that** the restrictor plate (30) has a centrally arranged sealing face (31) whose diameter is greater than that of the opening (22) of the sealing sleeve (20) on the combustion-chamber side, and **in that** it has through-openings (33) outside the sealing face, the overall cross section of which through-openings (33) is greater than or equal to that of the inlet duct (14).

6. Fuel injection nozzle according to one of Claims 2 to 5, **characterized in that**, downstream of the restrictor plate (30), a sleeve (50) provided with slots and transverse grooves (51) is arranged in an opening (53) whose diameter is smaller than that of the restrictor plate (30).

7. Fuel injection nozzle according to one of Claims 2 to 5, **characterized in that**, downstream behind the restrictor plate (30), a stop bush (60) is pressed into the inlet duct (14), which stop bush (60) has a central opening (61) which overlaps at least partially with the openings (33) arranged in the restrictor plate (30).

8. Fuel injection nozzle according to one of Claims 2 to 7, **characterized in that** the restrictor plate (30) is a moulded part made from steel or ceramic.

## Revendications

1. Buse d'injection de carburant pouvant être mise en place dans la culasse d'un moteur à combustion interne et comprenant un porte-buse et un raccord de tube, avec une surface d'appui conique (12) est configurée au niveau du porte-buse et contre laquelle on peut mettre en place au moyen d'une vis de fixation, le raccord de tube qui peut être relié de façon hermétique, du côté de son entrée, avec l'élément de raccordement d'un tube d'admission et qui présente, du côté de sa sortie, une surface d'appui, et avec également dans le canal d'admission (14) de la buse d'injection de carburant, un clapet anti-retour placé après la surface d'appui conique (12) et permettant une admission de carburant uniquement en direction de la chambre de combustion du moteur à combustion interne,
**caractérisée en ce que**
le clapet anti-retour comprend un manchon d'étanchéité (20) disposé dans une ouverture, dont la première extrémité comporte des surfaces d'étanchéité coniques (21, 25) et dont l'autre extrémité comporte un élément d'étanchéité sous forme de plaque d'étranglement (30) dotée d'orifices traversants (33), qui ouvre le manchon d'étanchéité (20) lorsqu'une pression est appliquée en direction de la chambre de combustion du moteur à combustion interne et qui ferme hermétiquement le manchon d'étanchéité (20) lorsqu'une pression est appliquée dans la direction opposée.

2. Buse d'injection de carburant selon la revendication 1,
**caractérisée en ce que**
la plaque d'étranglement (30) est disposée dans un orifice situé derrière le manchon d'étanchéité (20), de façon axiale entre celui-ci et une surface porteuse (41), la plaque d'étranglement (30) est poussée par le manchon d'étanchéité (20) vers la surface porteuse (41) lorsqu'une pression est appliquée en direction de la chambre de combustion et ouvre ainsi le manchon d'étanchéité, et, lorsqu'une pression est appliquée dans la direction s'éloignant de la chambre de combustion, la plaque est poussée en s'éloignant de la surface porteuse (41) contre une surface plane (23) située du fond du manchon d'étanchéité (20) afin de fermer ainsi ce dernier.

3. Buse d'injection de carburant selon la revendication 2,
**caractérisée en ce que**
la surface porteuse (41) est un épaulement périphérique annulaire situé dans le porte-buse (10).

4. Buse d'injection de carburant selon la revendication 2,
**caractérisée en ce que**
la surface porteuse (41) est configurée sous forme de tronc de cône.

5. Buse d'injection de carburant selon la revendication 2,
**caractérisée en ce que**
la plaque d'étranglement (30) présente au centre une surface d'étanchéité (31) dont le diamètre est supérieur à celui de l'orifice du manchon d'étanchéité (20) situé du côté de la chambre de combustion (22), et à l'extérieur de la surface d'étanchéité des orifices traversants (33), dont la section transversale globale est supérieure ou égale à celle du canal d'admission (14).

6. Buse d'injection de carburant selon l'une des revendications 2 à 5,
**caractérisée en ce qu'**
un manchon (50) pourvu de rainures transversales (51), dont le diamètre est inférieur à celui de la plaque d'étranglement (30), est disposé dans un orifice (53), en aval derrière la plaque d'étranglement (30).

7. Buse d'injection de carburant selon l'une des revendications 2 à 5,
**caractérisée en ce qu'**
une bague de butée (60), qui présente un orifice central (61) qui est au moins en partie recouvert par le/les orifice(s) (33) disposé(s) dans la plaque d'étranglement (30), est enfoncée dans le canal d'admission (14), en aval derrière la plaque d'étranglement (30).

8. Buse d'injection de carburant selon l'une des revendications 2 à 7,
**caractérisée en ce que**
la plaque d'étranglement (30) est une pièce moulée en acier ou en céramique.
